# EUROPÄISCHE PATENTSCHRIFT

(11) **EP 2 841 695 B1**
(45) Veröffentlichungstag und Bekanntmachung des Hinweises auf die Patenterteilung: **26.10.2016**
(21) Anmeldenummer: 13709334.0
(22) Anmeldetag: 20.02.2013
(51) Int. Cl.: F01C 1/08, F01C 21/18, F01C 3/08, F04C 3/08

(54) **DREHKOLBENMASCHINE, DIE ALS PUMPE, VERDICHTER ODER MOTOR FÜR EIN FLUID WIRKT**
ROTARY PISTON ENGINE WHICH ACTS AS A PUMP, CONDENSER OR MOTOR FOR A FLUID
MACHINE À PISTON ROTATIF QUI FONCTIONNE COMME POMPE, COMPRESSEUR OU MOTEUR POUR UN FLUIDE

(30) Priorität: 25.04.2012 DE 102012206797
(43) Veröffentlichungstag der Anmeldung: 04.03.2015
(73) Patentinhaber: Robert Bosch GmbH, 70442 Stuttgart (DE)
(72) Erfinder: AMESOEDER, Dieter, 74321 Bietigheim-Bissingen (DE)
(86) Internationale Anmeldenummer: PCT/EP2013/053327
(87) Internationale Veröffentlichungsnummer: WO 2013/159946

(56) Entgegenhaltungen:
- WO-A2-2012/045876

## Beschreibung

### Stand der Technik

Aus der DE 42 41320 A1 ist eine Drehkolbenmaschine bekannt, die als Pumpe, Verdichter oder Motor arbeitet. Bei dieser laufen Kämme von Zähnen eines rotierenden Antriebsteils zur Begrenzung von Arbeitsräumen auf einer zykloiden Fläche eines ebenfalls verzahnten Abtriebteils und treiben dabei dieses Abtriebsteil an. Zwischen den Zähnen von Abtriebsteil und Antriebsteil werden die genannten Arbeitsräume gebildet, die während des Rotierens der Teile für ihre Arbeit vergrößert bzw. verkleinert werden, um die Förderwirkung auf ein gasförmiges oder flüssiges Medium zu erzeugen. Um den Durchsatz eines zu verdichtenden Mediums zu erhöhen, schlägt die DE 42 41 320 A1 vor, zwischen dem Abtriebsteil und dem Antriebsteil ein Steuerteil derart anzuordnen, dass zwischen dem Steuerteil und dem Antriebsteil erste Arbeitsräume und zwischen dem Abtriebsteil und dem Steuerteil zweite Arbeitsräume ausgebildet werden, die einander gegenüberliegen.

Aus der WO 2012/045876 A2 ist eine Drehkolbenmaschine bekannt. Bei dieser laufen Kämme von Zähnen eines rotierenden Antriebsteils zur Begrenzung von Arbeitsräumen auf einer zykloiden Fläche eines ebenfalls verzahnten Abtriebteils und treiben dabei dieses Abtriebsteil an. Im Gegensatz zur DE 42 41 320 A1 weisen die Stirnseiten von Antriebsteil und Abtriebsteil jeweils zwei Verzahnungen auf, die jeweils durch eine Stufe voneinander getrennt sind.

Die DE 10 2008 013991 A1, die auch unter WO 2008/110155 A1 veröffentlicht ist, schlägt vor, in einem Gehäuse einen Rotor und einen Stator vorzusehen, wobei zwischen einer Antriebswelle und dem Rotor eine schiefe Gleitebene angeordnet ist. Diese schiefe Gleitebene führt bei einem Rotieren der Welle zu einem Taumeln des Rotors bzw. ein Taumeln des Rotors zu einem Rotieren der Welle. Hierbei ist der dem Rotor gegenüberliegende Stator nicht mitrotierend und somit ortsfest in einem den Rotor und den Stator aufnehmenden Gehäuse angeordnet.

Allerdings hat sich gezeigt, dass sich bei der Drehkolbenmaschine mit taumelndem Rotor aufgrund einer nur in einem begrenzten Bereich anordenbaren Zuflusses und Abflusses die Arbeitsräume nicht vollständig füllen lassen. Weiterhin hat sich gezeigt, dass die Zulauf- und Ablauföffnungen oft nur sehr klein ausgeführt werden können, so dass das zu fördernde Medium hohe Geschwindigkeiten erreicht, so dass ungewollte Druckspitzen auftreten.

### Zusammenfassung der Erfindung

Es kann ein Bedürfnis bestehen, eine Drehkolbenmaschine mit einem durch eine rotierende schiefe Gleitebene zum Taumeln angeregten Rotor bereitzustellen, bei der die Arbeitsräume besser befüllbar sind.

Dieses Bedürfnis kann durch den Gegenstand des unabhängigen Patentanspruchs gelöst werden. Vorteilhafte Ausgestaltungen sind in den abhängigen Patentansprüchen angegeben.

Gemäß einem ersten Ausführungsbeispiel der Erfindung wird eine Drehkolbenmaschine, die als Pumpe, Verdichter oder Motor für flüssiges oder gasförmiges Medium arbeitet, bereitgestellt. Die Drehkolbenmaschine weist ein erstes Zahnrad mit einer ersten Mittelachse, ein dem ersten Zahnrad gegenüberliegend angeordnetes zweites Zahnrad mit einer zweiten Mittelachse und eine Antriebswelle mit einer dritten Mittelachse und eine mit der Antriebswelle fest verbundenen Gleitebene auf. Die erste Mittelachse und die zweite Mittelachse schließen einen Winkel ein, der ungleich 180° ist. Die dritte Mittelachse und wenigstens eine Mittelachse aus erster Mittelachse und zweiter Mittelachse schließen einen Winkel ein, der ungleich 0° oder 90° ist. Die erste Gleitebene und die Mittelachse stehen aufeinander senkrecht. Das erste Zahnrad weist eine erste Stirnfläche mit einer ersten Verzahnung mit wenigstens einem ersten Zahn und das zweite Zahnrad eine zweite Stirnfläche mit einer zweiten Verzahnung mit wenigstens einem zweiten Zahn auf, wobei eine erste Anzahl von ersten Zähnen und einer zweite Anzahl von zweiten Zähnen voneinander verschieden sind. Der erste Zahn und der zweite Zahn stehen derart miteinander in Eingriff, dass durch ein Kämmen der Zähne wenigstens ein Arbeitsraum ausgebildet wird. Ein durch den wenigstens einen Arbeitsraum gebildetes Volumen wird durch das Kämmen der Zähne verändert. Der wenigstens eine Arbeitsraum ist durch eine kugelförmig ausgebildete Innenwandung eines Gehäuses begrenzt. Der wenigstens eine Arbeitsraum ist mit einem Zufluss und einem Abfluss für das Medium verbindbar. Eine Komponente aus der Gruppe erstes Zahnrad und zweites Zahnrad ist mit dem Gehäuse derart gekoppelt, dass durch eine Rotation der Antriebswelle die Komponente ausschließlich taumelt. Die jeweils andere Komponente aus der Gruppe erstes Zahnrad und zweites Zahnrad ist mit der ersten Gleitebene derart gekoppelt, dass sich durch eine Rotation der Antriebswelle die jeweils andere Komponente dreht und taumelt.

Dadurch, dass das aus der DE 10 2008 013991 A1 bekannte Stator nicht mehr ortsfest ist, sondern gegenüber einem Gehäuse taumelt, wird der Bereich, an den die Zuflüsse und Abflüsse angeordnet werden können, vergrößert. Insbesondere ist durch die Taumelbewegung möglich, mehr als einen Zufluss und einen Abfluss für das Medium anzuordnen. In der Regel können so viele Zu- und Abflüsse umfänglich an dem Gehäuse angeordnet werden, wieviel Zähne das Zahnrad mit der geringsten Zähnezahl aufweist. Hierbei kann beispielsweise die erste Anzahl lediglich einen ersten Zahn und die zweite Anzahl zwei oder mehr zweite Zähne umfassen, und umgekehrt. Ferner kann die Anzahl der Zuflüsse gleich der Anzahl der Abflüsse sein. Die Zu- und Abflüsse können hierbei umfänglich gleichmäßig verteilt alternierend angeordnet sein. Durch die höhere Anzahl an Zu- und Abflüssen sowie eine andere Ausformung dieser gegenüber dem Stand der Technik können hohe Geschwindigkeiten oder Druckspitzen im Medium vermieden werden. Auch kann der Füllgrad der Arbeitsräume vergrößert werden. Beispielsweise kann das zweite Zahnrad durch die kugelförmige, insbesondere halbkugelförmige, Innenwandung des Gehäuses umgriffen werden und sich dabei an der Innenwandung des Gehäuses abstützen. Durch die Gleitebene kann beispielsweise das erste Zahnrad zum Drehen und/oder Taumeln angeregt werden. Durch die Taumelbewegung des ersten Zahnrads wird das zweite Zahnrad zu einer Taumelbewegung angeregt. Das zweite Zahnrad kann derart mit dem Gehäuse bzw. der Innenwandung verbunden sein, dass eine relative Drehung des zweiten Zahnrades gegenüber dem Gehäuse, respektive dem ersten Zahnrad, verhindert ist. In der Regel werden das erste Zahnrad und das zweite Zahnrad je eine Anzahl an Zähnen aufweisen, die um mindestens einen Zahn voneinander differiert. Bewährt hat sich für eine derartige Ausgestaltung insbesondere eine Trochodialverzahnung. Eine radiale Abgrenzung der Arbeitsräume nach innen können durch kugelförmige Teile erfolgen, die an den Zahnrädern angeordnet sind. Durch die kugelförmige Innenwandung werden der Arbeitsraum sowie das erste Zahnrad und das zweite Zahnrad gegenüber der Umgebung nach außen abgedichtet. In der Regel wird die Innenwandung des Gehäuses halbkugelförmig ausgebildet sein. Dies ermöglicht eine leichte Montierbarkeit des ersten Zahnrades, des zweiten Zahnrades und der Antriebswelle. Die Gleitebene kann beispielsweise das erste Zahnrad auch derart stützen, dass, wenn das Volumen des wenigstens einen Arbeitsraums verkleinert wird und damit das erste und das zweite Zahnrad in entgegengesetzte Richtung axial belastet werden, das erste Zahnrad in Position gehalten wird. Das zweite Zahnrad wird hierbei durch das Gehäuse gestützt.

Gemäß einem weiteren Ausgestaltungsbeispiel der Erfindung ist der wenigstens eine Arbeitsraum radial nach innen durch eine gemeinsame, in dem ersten Zahnrad und in dem zweiten Zahnrad kugelig ausgebildete Auflagefläche begrenzt.

Durch die kugelig ausgebildete Auflagefläche wird während der Taumelbewegung ein sich in den Arbeitsräumen befindendes Fluid gegenüber der Umgebung abgedichtet. Dadurch können während der Taumelbewegung durch die sich verändernden Arbeitsräumen hohe Drücke erzeugt werden.

Gemäß einem weiteren Ausgestaltungsbeispiel der Erfindung schließen die erste Mittelachse und die dritte Mittelachse einen ersten Winkel ein. Die zweite Mittelachse und die dritte Mittelachse schließen einen zweiten Winkel ein. Der erste Winkel und der zweite Winkel sind ungleich 0° oder 90°.

Durch eine derartige Anordnung wird sowohl das erste Zahnrad als auch das zweite Zahnrad zum Taumeln angeregt. In einem Ausführungsbeispiel kann beispielsweise der erste Winkel 5° und der zweite Winkel 20° sein. Auch können der erste Winkel und der zweite Winkel gleich groß sein. Die erste Mittelachse und die zweite Mittelachse können zueinander windschief sein. Weiterhin kann die erste Mittelachse und die dritte Mittelachse eine erste Ebene aufspannen. Die erste Mittelachse und die zweite Mittelachse kann eine zweite Ebene aufspannen. Die erste Ebene und die zweite Ebene können einen Winkel einschließen, der ungeich 0° und ungleich 180° ist. Die erste Ebene und die zweite Ebene können auch deckungsgleich sein.

Gemäß einem weiteren Ausgestaltungsbeispiel der Erfindung spannen die erste Mittelachse und die dritte Mittelachse eine erste Ebene auf und die zweite Mittelachse und die dritte Mittelachse eine zweite Ebene auf. Die erste Ebene und die zweite Ebene stehen aufeinander senkrecht.

Natürlich können die erste Ebene und die zweite Ebene zueinander jeden beliebigen Winkel einnehmen.

Gemäß einem weiteren Ausgestaltungsbeispiel der Erfindung liegen die erste Mittelachse und die zweite Mittelachse in einer gemeinsamen Ebene.

Gemäß einem weiteren Ausgestaltungsbeispiel der Erfindung drehen beginnend von der dritten Mittelachse der erste Winkel entgegen dem Uhrzeigersinn und der zweite Winkel im Uhrzeigersinn.

Durch eine derartige Anordnung kann sichergestellt werden, dass sich die während der Taumelbewegung des beispielsweise zweiten Zahnrades und der Dreh- und Taumelbewegung des ersten Zahnrades entstehenden Momente gegenseitig reduzieren. Durch eine entsprechende Wahl des ersten und zweiten Winkels sowie eine entsprechende erste Masse des ersten Zahnrades und zweite Masse des zweiten Zahnrades ist es möglich, dass sich die während der Drehbewegung der Antriebswelle entstehenden Drehmomente gegenseitig aufheben, so dass das Gehäuse der Drehkolbenmaschine nicht zusätzlich abgestützt werden muss.

Gemäß einem weiteren Ausgestaltungsbeispiel der Erfindung ist mit der Antriebswelle eine zweite Gleitebene fest verbunden. Die zweite Gleitebene und die zweite Mittelachse stehen aufeinander senkrecht. Die erste Gleitebene und das erste Zahnrad sind relativ zueinander drehbar und aneinander verbunden. Die zweite Gleitebene und das zweite Zahnrads sind relativ zueinander drehbar und aneinander verbunden.

Durch ein relativ zueinander drehbares Verbinden der zweiten Gleitebene an das zweite Zahnrad kann die Betriebssicherheit der Drehkolbenmaschine erhöht werden, da hierdurch das zweite Zahnrad durch die zweite Gleitebene zwangsweise in eine Taumelbewegung versetzt wird. Durch eine derartige Ausgestaltung kann das erste Zahnrad und das zweite Zahnrad in Verbindung mit der kugelförmigen Innenwandung des Gehäuses zwangsgeführt werden. So können Schwergängigkeiten beim Kämmen der Zahnräder vermieden werden, die sich möglicherweise auf Fertigungstoleranzen der Zahnräder zurückführen lassen können.

Gemäß einem weiteren Ausgestaltungsbeispiel der Erfindung schneiden sich die erste Mittelachse, die zweite Mittelachse und die dritte Mittelachse in einem gemeinsamen Punkt, wobei der gemeinsame Punkt Mittelpunkt eines Durchmessers der Innenwandung ist.

Natürlich schneidet auch ein Durchmesser der kugelig ausgebildeten Auflagefläche die dritte Mittelachse in dem gemeinsamen Punkt. Hierdurch kann sichergestellt werden, dass zwischen den einzelnen Teilen keine translatorischen Bewegungen erfolgen, die zu einem höheren Verschleiß führen können.

Gemäß einem weiteren Ausgestaltungsbeispiel der Erfindung schneiden die erste Gleitebene und die zweite Gleitebene den gemeinsamen Punkt.

Hierdurch kann bewirkt werden, dass sich die Gleitebene und das zugehörige Zahnrad aneinander in einer Kreisbahn bewegen, jedoch mit unterschiedlichen Geschwindigkeiten. Insbesondere, wenn zwischen der Gleitebene und dem zugehörigen Zahnrad beispielsweise ein Wälzlager, beispielsweise ein Axiallager, angeordnet ist, wird die Haltbarkeit der Drehkolbenmaschine durch eine Vermeidung einer translatorischen Bewegung von dem Zahnrad und der Gleitebene verlängert.

Gemäß einem weiteren Ausgestaltungsbeispiel der Erfindung schneiden die erste Gleitebene und/oder die zweite Gleitebene den gemeinsamen Punkt nicht.

Hierdurch entsteht zwischen der Gleitebene und dem zugehörigen Zahnrad zusätzlich zur rotatorischen Bewegung auch eine translatorische Bewegung. Durch die translatorische Bewegung kann eine Riefenbildung an der Gleitebene, respektive an dem Zahnrad, verhindert werden, da durch die unterschiedlichen Drehgeschwindigkeiten von Zahnrad und zugehöriger Gleitebene erst nach einer vorbestimmten Umgrehungszahl das Zahnrad und die zugehörige Gleitebene ihre Ausgangsposition wieder einnehmen.

Gemäß einem weiteren Ausgestaltungsbeispiel ist das zweite Zahnrad drehfest an das Gehäuse gekoppelt. An einer Außenwandung des zweiten Zahnrades ist ein Zapfen fest verbunden. Der Zapfen ist in einer nutförmigen Vertiefung in der Innenwandung geführt, wobei die Vertiefung kreisförmig ausgebildet ist.

Aufgrund der auf das zweite Zahnrad während des Verdichtungsprozesses auf die Zähne der Zahnräder wirkenden Kräfte wird der Zapfen, der in der Regel kreiszylinderförmig ausgebildet ist, gegen die kreisförmige Vertiefung gedrückt. Natürlich kann die Vertiefung auch als kreisförmige Nut ausgebildet sein, so dass diese Nut als Kulisse für den Zapfen dienen kann. Der Zapfen in Verbindung mit der kreisförmigen Vertiefung kann als Fixierung des zweiten Zahnrades an das Gehäuse ausgebildet, so dass hierdurch eine Rotationsbewegung des zweiten Zahnrades verhindert ist. Die kreisförmige Vertiefung in Verbindung mit dem Zapfen kann also lediglich die Taumelbewegung des zweiten Zahnrads sicherstellen.

Gemäß einem weiteren Ausgestaltungsbeispiel ist das erste Zahnrad an das Gehäuse drehfest gekoppelt.

Eine Fixierung des ersten Zahnrades an dem Gehäuse kann beispielsweise mittels eines an dem ersten Zahnrad in radialer Richtung ragenden Zapfens in Verbindung mit einem an der Innenwandung, respektive dem Gehäuse, ausgebildeten Nut erfolgen. Hierdurch kann zwar das erste Zahnrad taumeln, sich jedoch nicht drehen. Bei einer derartigen Ausgestaltung wird in der Regel das zweite Zahnrad ebenfalls taumeln und sich in der Regel auch drehen.

Gemäß einem weiteren Ausgestaltungsbeispiel der Erfindung erstreckt sich der Zapfen entlang einer vierten Mittelachse..

Durch eine derartige Ausgestaltung des Zapfens benötigt die kreisförmige Vertiefung in der Innenwandung keinen Hinterschnitt. Somit lassen sich sowohl der Zapfen als auch die Innenwandung des Gehäuses als Kunststoffspritzteil preisgünstig herstellen.

Gemäß einem weiteren Ausgestaltungsbeispiel der Erfindung weist wenigstens eine Komponente aus der Gruppe von wenigstens ein erster Zahn und wenigstens ein zweiter Zahn der Drehkolbenmaschine eine Aussparung auf, so dass in einem vorbestimmten Drehwinkelbereich der wenigstens einen Komponente eine Überschneidung mit dem Zufluss und/oder dem Abfluss stattfindet.

Durch eine derartige Ausgestaltung kann der Zeitabschnitt, in dem das Medium dem Arbeitsraum zugeführt oder das Medium dem Arbeitsraum entnommen wird, vergrößert werden. Damit kann ein höherer Füllgrad des Arbeitsraumes mit dem Medium realisiert werden. Die Aussparung kann an einer Zahnflanke oder an beiden Zahnflanken eines Zahnes ausgebildet sein. Auch können die Aussparungen an den beiden Zahnflanken voneinander unterschiedlich sein. Auch können die einzelnen Zuflüsse und/oder Abflüsse miteinander verbunden sein. Auch können Zuflüsse mit Abflüssen verbunden sein, um beispielsweise durch eine derartige Drehkolbenmaschine die zu erzielenden Drücke zu erhöhen. Natürlich können dann die Zuflüsse und Abflüsse mittels Ventilen, insbesondere Magnetventilen, gesteuert sein.

Gemäß einem weiteren Ausgestaltungsbeispiel der Erfindung weist wenigstens eine Komponente aus der Gruppe von erster Zahn, zweiter Zahn, erste Gleitebene, zweite Gleitebene, Innenwandung und Außenwandung eine Vertiefung zur Aufnahme von Schmiermittel auf.

Durch Schmiermittel kann die Reibung der einzelnen Komponenten untereinander reduziert werden, so dass hierdurch die theoretische Lebensdauer der Drehkolbenmaschine verlängert werden kann.

Gemäß einem weiteren Ausgestaltungsbeispiel der Erfindung ist die erste Verzahnung und die zweite Verzahnung ausgewählt aus der Gruppe von Schrägverzahnung, Evolventenverzahnung, Zykloidenverzahnung und Pfeilverzahnung.

Gemäß einem weiteren Ausgestaltungsbeispiel der Erfindung kann ein Lagerelement zwischen der Gleitebene und dem zugehörigen Zahnrad als geschmiertes, hydraulisch oder pneumatisch unterstütztes Gleitlager ausgestaltet sein. Ferner kann das Lagerelement als Wälzlager, beispielsweise als Rollenlager oder sonstiges Lager nach dem Stand der Technik ausgebildet sein.

Gemäß einem weiteren Ausgestaltungsbeispiel der Erfindung kann die im vorhergehenden beschriebenen Drehkolbenmaschine als Getriebe genutzt werden.

Es sei angemerkt, dass Gedanken zu der Erfindung hierin im Zusammenhang mit einer Drehkolbenmaschine beschrieben sind. Einem Fachmann ist hierbei klar, dass die einzelnen beschriebenen Merkmale auf verschiedene Weise miteinander kombiniert werden können, um so auch zu anderen Ausgestaltungen der Erfindung zu gelangen.

### Kurze Beschreibung der Zeichnungen

Ausführungsformen der Erfindung werden nachfolgend mit Bezug auf die beigefügten Figuren beschrieben. Die Figuren sind lediglich schematisch und nicht maßstabsgetreu.
- Figur 1: zeigt eine Drehkolbenmaschine in einem Längsschnitt;
- Figur 2: zeigt die aus Figur 1 bekannte Drehkolbenmaschine in Aufsicht im Röntgenblick;
- Figur 3: zeigt die aus Figur 1 bekannte Drehkolbenmaschine in einer 3D-Ansicht im Röntgenblick;
- Figur 4: zeigt eine Antriebswelle aus der aus Figur 1 bekannten Drehkolbenmaschine in einer Seitenansicht;
- Figur 5: zeigt ein Gehäuse mit einer Innenwandung aus der aus Figur 1 bekannten Drehkolbenmaschine in einer 3D-Ansicht;
- Figur 6: zeigt ein erstes Zahnrad aus der aus Figur 1 bekannten Drehkolbenmaschine in einer 3D-Ansicht; und
- Figur 7: zeigt ein zweites Zahnrad aus der aus Figur 1 bekannten Drehkolbenmaschine in einer 3D-Ansicht.

### Detaillierte Beschreibung einer beispielhaften Ausführungsform

Figur 1 zeigt eine Drehkolbenmaschine 2, die als Pumpe, Verdichter oder Motor für flüssiges oder gasförmiges Medium arbeitet. Die Drehkolbenmaschine 2 besitzt ein erstes Zahnrad 4 mit einer ersten Mittelachse I, ein dem ersten Zahnrad 4 gegenüberliegend angeordnetes zweites Zahnrad 6 mit einer zweiten Mittelachse II und einer Antriebswelle 8 mit einer dritten Mittelachse III. Die Antriebswelle 8 besitzt ein Scheibenelement 11, welches an der dem ersten Zahnrad 4 zugewandten Seite eine erste Gleitebene 10 besitzt. Konzentrisch zu der dritten Mittelachse III besitzt die Antriebswelle 8 an dem Scheibenelement 11 einen Achsabschnitt 13. An dem Achsabschnitt 13 ist an der dem zweiten Zahnrad 6 zugewandten Seite eine zweite Gleitebene 12 ausgebildet. Natürlich kann das Scheibenelement 11 derart ausgebildet sein, dass auf den Achsabschnitt 13 verzichtet werden kann. Das erste Zahnrad 4 besitzt eine erste Gleitfläche 15, welche in Verbindung mit der ersten Gleitebene 10 der Antriebswelle 8 steht. Der ersten Gleitfläche 15 gegenüberliegend besitzt das erste Zahnrad 4 eine erste Stirnfläche 14, an der eine erste Verzahnung 16 mit wenigstens einem ersten Zahn 18 ausgebildet ist. Weiterhin besitzt das erste Zahnrad 4 entlang der ersten Mittelachse I eine Öffnung 19, in die der Achsabschnitt 13 ragt. Der Achsabschnitt 13 mit der zweiten Gleitebene 12 steht in Verbindung mit einer zweiten Gleitfläche 21 des zweiten Zahnrades 6. Der zweiten Gleitfläche 21 gegenüberliegend ist an dem zweiten Zahnrad 6 eine zweite Stirnfläche 20 ausgebildet, an der eine zweite Verzahnung 22 mit wenigstens einem Zahn 24 ausgebildet ist. Von der zweiten Verzahnung 22 erstreckt sich ein Achsstummel 25 entlang der zweiten Mittelachse II hin zu dem Achsabschnitt 13 und wird durch die zweite Gleitfläche 21 begrenzt. Natürlich kann der Achsabschnitt 13 derart ausgebildet sein, dass auf den Achsstummel 25 auch verzichtet werden kann. Wie besser in Figur 2 ersichtlich ist, wird durch ein Kämmen des mindestens einen ersten Zahns 18 und des wenigstens einen zweiten Zahns 24 ein Arbeitsraum 26 ausgebildet, wobei durch das Kämmen der Zähne 18, 24 ein durch den Arbeitsraum 26 gebildetes Volumen verändert wird. Das erste Zahnrad 4 und das zweite Zahnrad 6 werden von einem Gehäuse 28 mit einer kugelförmigen, hier halbkugelförmig ausgebildeten, Innenwandung 30 umschlossen. Diese kugelförmige Innenwandung 30 dichtet den Arbeitsraum 26 nach außen hin ab. Das erste Zahnrad 4 besitzt eine kugelförmige erste Außenwandung 36, die mit der kugelförmigen Innenwandung 30 korrespondiert und dichtend an dieser Innenwandung 30 anliegt. Das zweite Zahnrad 6 besitzt eine kugelförmige zweite Außenwandung 38, wobei die zweite Außenwandung 38 ebenfalls mit der kugelförmigen Innenwandung 30 korrespondiert. Weiterhin ist in dem ersten Zahnrad 4 eine kugelförmige erste Auflagefläche 32 ausgebildet, die an einer korrespondierenden an dem zweiten Zahnrad 6 ausgebildeten hohlkugelförmigen zweiten Auflagefläche 34 dichtend anliegt. Somit wird der Arbeitsraum 26 durch die beiden Verzahnungen 16, 22, durch die kugelförmige Innenwandung 30, sowie die kugelförmige erste Auflagefläche 32 in Verbindung mit der hohlkugelförmigen zweiten Auflagefläche 34 begrenzt. Weiterhin ist an der zweiten Außenwandung 38 ein Zapfen 48 ausgebildet, welcher in eine an der kugelförmigen Innenwandung 30 des Gehäuses 28 ausgebildeten kreisförmigen Vertiefung 50 eingreift. Die kreisförmige Vertiefung 50 kann auch als ein Kreisring ausgebildet sein. Die erste Mittelachse I des ersten Zahnrades 4, auf der die erste Gleitebene 10 senkrecht steht, schneidet die dritte Mittelachse III der Antriebswelle 8 in einem gemeinsamen Punkt S. In ebenfalls diesem gemeinsamen Punkt S schneidet die zweite Mittelachse II des zweiten Zahnrades 6 die dritte Mittelachse III der Antriebswelle 8. Weiterhin erstreckt sich die kugelförmige Innenwandung 30 entlang eines Durchmessers D, welcher ebenfalls die dritte Mittelachse III in dem gemeinsamen Punkt S schneidet. Die erste Mittelachse I und die dritte Mittelachse III schließen einen ersten Winkel α1 ein, welcher sich von der dritten Mittelachse III beginnend entgegen dem Uhrzeigersinn erstreckt. In dem hier vorliegenden Ausgestaltungsbeispiel ist der erste Winkel α1 5°. Weiterhin schließen die dritte Mittelachse III und die zweite Mittelachse II einen zweiten Winkel α2 ein. Hierbei erstreckt sich der Winkel beginnend von der dritten Mittelachse III im Uhrzeigersinn und beträgt in dem hier vorliegenden Ausführungsbeispiel 10°. Natürlich können die beiden Winkel α1 und α2 auch andere Werte aufweisen, insbesondere Werte einnehmen, die zwischen 5° und etwa 25° liegen. Die erste Mittelachse I und die zweite Mittelachse II schließen einen dritten Winkel α3 ein, der ungleich 180° ist. Ferner spannen die erste I, die zweite II und die dritte III Mittelachse eine gemeinsame Ebene E auf. Dadurch, dass die erste Mittelachse I, die zweite Mittelachse II und die dritte Mittelachse III in einer Ebene liegen und sich die beiden Winkel α1, α2 entgegensetzt erstrecken, werden die während des Betriebs der Drehkolbenmaschine 2 durch das erste Zahnrad 4 erzeugten Momente um die durch das zweite Zahnrad 6 erzeugten Momente reduziert. Somit ist es durch eine Auswahl der Materialien des ersten Zahnrades 4 und des zweiten Zahnrades 6 sowie durch eine entsprechende Auswahl der beiden Winkel α1, α2 möglich, dass sich diese Momente gegenseitig aufheben und damit das Gehäuse 28 momentfrei ist. Natürlich könnten auch die dritte Mittelachse III und die erste Mittelachse I eine erste Ebene und die dritte Mittelachse III und die zweite Mittelachse II eine zweite Ebene aufspannen, wobei die beiden Ebenen in einem beliebigen Winkel zueinander stehen können. Weiterhin ist die zweite Verzahnung 22 des zweiten Zahnrades 6 derart ausgebildet, dass die zweite Stirnfläche 20 und die kugelförmige zweite Außenwandung 38 des zweiten Zahnrades 6 zusammenfallen. In dem vorliegenden Ausgestaltungsbeispiel schneidet die erste Gleitebene 10 die dritte Mittelachse III nicht in dem gemeinsamen Punkt S. Somit erfolgt bei einer Drehung der Antriebswelle 8 zwischen der erste Gleitebene 10 der Antriebswelle 8 und der ersten Gleitfläche 15 des ersten Zahnrades 4 neben der rotatorischen Relativbewegung zusätzlich eine translatorische Bewegung. Gerade die translatorische Bewegung kann bewirken, dass eine Rillen- oder Riefenbildung der ersten Gleitebene 10 und/oder der ersten Gleitfläche 15 vermieden wird. Im Gegensatz hierzu schneidet die zweite Gleitebene 12 die dritte Mittelachse III in dem Punkt S. Entsprechend findet zwischen der zweiten Gleitebene 12 der Antriebswelle 8 und der zweiten Gleitfläche 21 des zweiten Zahnrades 6 ausschließlich eine rotatorische Relativbewegung zueinander statt.

Figur 2 zeigt die aus der Figur 1 bekannte Drehkolbenmaschine 2 in einer Aufsicht im Röntgenblick. In dieser Ansicht ist ersichtlich, dass das zweite Zahnrad 6 fünf zweite Zähne 24 und das erste Zahnrad 4 sechs erste Zähne 18 besitzt. Weiterhin besitzt das Gehäuse 28 gleichmäßig über den Umfang verteilt fünf Zuflüsse 40 und fünf Abflüsse 42. Die Anzahl der Zuflüsse 40, respektive der Abflüsse 42, entspricht hierbei der Anzahl der zweiten Zähne 24 des zweiten Zahnrades 6. An der kugelförmigen Innenwandung 36 ist zu jedem Zufluss 40 ein Zuflusssteuerkanal 41 und zu jedem Abfluss 42 ein Abflusssteuerkanal 43 ausgebildet. Weiterhin ist in Figur 2 ersichtlich, dass die kugelförmige Vertiefung 50 exzentrisch zu der dritten Mittelachse III ausgebildet ist. Die Antriebswelle 8 rotiert im Uhrzeigersinn in Richtung des Pfeils 52.

Durch eine Rotation der Antriebswelle 8 in Richtung des Pfeils 52 wird durch die erste Gleitebene 10, welche senkrecht auf die erste Mittelachse I des ersten Zahnrades 4 steht, das erste Zahnrad 4 zu einer Dreh- und Taumelbewegung relativ zu dem zweiten Zahnrad 6 angeregt. Durch das Kämmen der ersten Zähne 18 und der zweiten Zähne 24 wird das zweite Zahnrad 6 zu einer ausschließlichen Taumelbewegung um die zweite Mittelachse II angeregt. Aufgrund der durch die Verdichtung des Mediums in den Arbeitsräumen wirkenden Kräfte sowie das Kämmen der Zähne 18, 24 kann auf die zweite Gleitfläche 21 in Verbindung mit der zweiten Gleitebene 12 verzichtet werden. Es sei angemerkt, dass die Rotationsdrehzahl des ersten Zahnrades 4 und die Rotationsdrehzahl der Antriebswelle 8 voneinander verschieden sind. Die ausschließliche Taumelbewegung, also ohne zusätzliche Drehbewegung, des zweiten Zahnrades 6 erfolgt durch die Zwangsführung des Zapfens 48 in der kreisförmigen Vertiefung 50. Wie in der Figur 2 weiterhin ersichtlich ist, stehen sich hier in Zwölf-Uhr-Stellung ein Zahnkopf 54 des ersten Zahns 18 und ein Zahnkopf 56 des zweiten Zahns 24 einander gegenüber, wobei sich der Zahnkopf 54 des ersten Zahns 18 und der Zahnkopf 56 des zweiten Zahns 24 berühren und hierbei einander benachbarte Arbeitsräume 26 voneinander gedichtet sind. In Sechs-Uhr-Stellung greift der Zahnkopf 54 des ersten Zahns 18 in einen Zahnfuß 58 des zweiten Zahns 24. Es sei angemerkt, dass es sich bei der Verzahnung um eine Trochoidenverzahnung handelt, bei der einander benachbarte Arbeitsräume 26 während einer Relativbewegung des ersten Zahnrades 4 zu dem zweiten Zahnrad 6 zueinander abgedichtet sind. Durch das Kämmen der Zähne 18, 24 und der sich durch das Kämmen verändernden Volumina der Arbeitsräume 26 wird Medium durch den Zufluss 40 in den Arbeitsraum 26 eingesaugt, verdichtet und dann durch den dem Zufluss 40 in Drehrichtung 52 der Antriebswelle 8 benachbarten Abfluss 42 herausgedrückt. Ersichtlich ist in der hier gewählten Darstellung, dass die sich zwischen der Zwölf-Uhr-Stellung und der Sechs-Uhr-Stellung erstreckenden Arbeitsräume 26 mit den Zuflüssen 40 verbunden sind, wohingegen die sich zwischen der Sechs-Uhr-Stellung und Zwölf-Uhr-Stellung befindlichen Arbeitsräume 26 keine Verbindung zu einem Zufluss 40 besitzen.

Figur 3 zeigt die aus Figur 1 bekannte Drehkolbenmaschine 2 in einer 3D-Ansicht im Röntgenblick. In dieser Ansicht sind die Ausbildung der Zuflusssteuerkanäle 41 und der Abflusssteuerkanäle 43 gut zu erkennen. Hierbei sind die Zuflusssteuerkanäle 41, respektive die Abflusssteuerkanäle 43, derart gestaltet, dass das zuzuführende Medium den Arbeitsraum 26 möglichst zu 100% füllt und durch den Abfluss 42 das komprimierte Medium möglichst zu 100% ausgestoßen wird. Insbesondere, wenn das Medium gasförmig und damit kompressibel ist, wird durch den Füllgrad der Arbeitsräume 26 sowohl ein zu transportierender Volumenstrom des Mediums als auch ein zu erreichender Druck entscheidend beeinflusst. Die Öffnung 19 des ersten Zahnrads 4 ist hierbei derart gestaltet, dass bei den Taumelbewegungen des ersten Zahnrades 4 und des zweiten Zahnrades 6 der Achsabschnitt 13 der Antriebswelle 8 sowie der Achsstummel 25 des zweiten Zahnrades 6 nicht mit dem ersten Zahnrad 4 kollidieren.

Figur 4 zeigt die Antriebswelle 8 der aus der Figur 1 bekannten Drehkolbenmaschine 2.

Figur 5 zeigt das Gehäuse 28 der aus Figur 1 bekannten Drehkolbenmaschine 2 mit Blick auf die kugelförmige Innenwandung 30. Deutlich sind die Zuflüsse 40 und die Abflüsse 42 als Durchbrüche durch das Gehäuse 28 zu erkennen. Ferner ist die kreisförmige exzentrisch angeordnete Vertiefung 50 ersichtlich.

Figur 6 zeigt das erste Zahnrad 4 aus der aus der Figur 1 bekannten Drehkolbenmaschine 2. Gut ersichtlich ist hierbei die Ausformung der ersten Verzahnung 16 sowie der kugelförmigen ersten Auflagefläche 32 mit der Öffnung 19.

Figur 7 zeigt das zweite Zahnrad 6 der aus Figur 1 bekannten Drehkolbenmaschine 2 in einer 3D-Ansicht. Hierbei ist gut ersichtlich, dass sich die Verzahnung 22 bis hin zur kugelförmigen zweiten Außenwandung 38 erstreckt und somit die zweite Stirnfläche 20 durch eben diese zweite Außenwandung 38 gebildet ist. Ferner ist die hohlkugelförmige zweite Auflagefläche 34, welche korrespondierend mit der kugelförmigen ersten Auflagefläche 32 des ersten Zahnrades 4 ist, gut erkennbar.

Im Übrigen sind in dem hier vorliegenden Ausführungsbeispiel das erste Zahnrad 4, das zweite Zahnrad 6, die Antriebswelle 8 sowie das Gehäuse 28 jeweils einstückig als ein Kunststoffspritzteil ausgebildet. Hierdurch lassen sich die einzelnen Teile kostengünstig in großen Stückzahlen fertigen.

## Patentansprüche

1. Drehkolbenmaschine, die als Pumpe, Verdichter oder Motor für flüssiges oder gasförmiges Medium arbeitet,
mit einem ersten Zahnrad (4) mit einer ersten Mittelachse (I), mit einem dem ersten Zahnrad (4) gegenüberliegend angeordneten zweiten Zahnrad (6) mit einer zweiten Mittelachse (II) und mit einer Antriebswelle (8) mit einer dritten Mittelachse (III) und einer mit der Antriebswelle (8) fest verbundenen Gleitebene (10, 12),
wobei die erste Mittelachse (I) und die zweite Mittelachse (II) einen Winkel (α3) einschließen, der ungleich 180° ist,
wobei die dritte Mittelachse (III) und wenigstens eine Mittelachse (I, II) aus der Gruppe erste Mittelachse (I) und zweite Mittelachse (II) einen Winkel (α1, α2) einschließen, der ungleich 0° oder 90° ist,
wobei die Gleitebene (10, 12) und die Mittelachse (I, II) aufeinander senkrecht stehen,
wobei das erste Zahnrad (4) eine erste Stirnfläche (14) mit einer ersten Verzahnung (16) mit wenigstens einem ersten Zahn (18) und das zweite Zahnrad (6) eine zweite Stirnfläche (20) mit einer zweiten Verzahnung (22) mit wenigstens einem zweiten Zahn (24) aufweisen,
wobei eine erste Anzahl von ersten Zähnen (18) und eine zweiten Anzahl von zweiten Zähnen (24) voneinander verschieden sind,
wobei der erste Zahn (18) und der zweite Zahn (24) derart miteinander in Eingriff stehen, dass durch ein Kämmen der Zähne (18, 24) wenigstens ein Arbeitsraum (26) ausgebildet wird,
wobei ein durch den wenigstens einen Arbeitsraum (26) gebildetes Volumen durch das Kämmen der Zähne (18, 24) verändert wird,
wobei der wenigstens eine Arbeitsraum (26) durch eine kugelförmig ausgebildete Innenwandung (30) eines Gehäuses (28) begrenzt ist,
wobei der wenigstens eine Arbeitsraum (26) mit einem Zufluss (40) und einem Abfluss (42) für das Medium verbindbar ist,
**dadurch gekennzeichnet,**
**dass** eine Komponente (4, 6) aus der Gruppe erstes Zahnrad (4) und zweites Zahnrad (6) mit dem Gehäuse (28) derart gekoppelt ist, dass durch eine Rotation der Antriebswelle (8) die Komponente (4, 6) ausschließlich taumelt,
**dass** die jeweils andere Komponente (4, 6) aus der Gruppe erstes Zahnrad (4) und zweites Zahnrad (6) mit der Gleitebene (10, 12) derart gekoppelt ist, dass sich durch eine Rotation der Antriebswelle (8) die jeweils andere Komponente (4, 6) dreht und taumelt.

2. Drehkolbenmaschine nach Anspruch 1,
**dadurch gekennzeichnet, dass**
die erste Mittelachse (I) und die dritte Mittelachse (III) einen ersten Winkel (α1) einschließen,
wobei die zweite Mittelachse (II) und die dritte Mittelachse (III) einen zweiten Winkel (α2) einschließen,
wobei der erste Winkel (α1) und der zweite Winkel (α2) ungleich 0° oder 90° sind.

3. Drehkolbenmaschine nach Anspruch 2,
**dadurch gekennzeichnet, dass**
die erste Mittelachse (I) und die zweite Mittelachse (II) in einer gemeinsamen Ebene (E) liegen.

4. Drehkolbenmaschine nach Anspruch 2 oder 3,
**dadurch gekennzeichnet, dass**
beginnend von der dritten Mittelachse (III) der erste Winkel (α1) entgegen dem Uhrzeigersinn und der zweite Winkel (α2) im Uhrzeigersinn drehen.

5. Drehkolbenmaschine nach einem der vorhergehenden Ansprüche,
**dadurch gekennzeichnet, dass**
mit der Antriebswelle (8) eine zweite Gleitebene (12) fest verbunden ist,
wobei die zweite Gleitebene (12) und die zweite Mittelachse (II) aufeinander senkrecht stehen,
wobei die erste Gleitebene (10) und das erste Zahnrad (4) relativ zueinander drehbar und aneinander verbunden sind,
wobei die zweite Gleitebene (12) und das zweite Zahnrad (6) relativ zueinander drehbar und aneinander verbunden sind.

6. Drehkolbenmaschine nach einem der vorhergehenden Ansprüche,
**dadurch gekennzeichnet, dass**
sich die erste Mittelachse (I), die zweite Mittelachse (II) und die dritte Mittelachse (III) in einem gemeinsamen Punkt (S) schneiden, wobei der gemeinsame Punkt (S) Mittelpunkt eines Durchmessers (D) der Innenwandung (30) ist.

7. Drehkolbenmaschine nach einem der vorhergehenden Ansprüche,
**dadurch gekennzeichnet, dass**
die erste Gleitebene (10) und die zweite Gleitebene (12) den gemeinsamen Punkt (S) schneiden.

8. Drehkolbenmaschine nach einem der Ansprüche 1 bis 6,
**dadurch gekennzeichnet, dass**
die erste Gleitebene (10) und/oder die zweite Gleitebene (12) den gemeinsamen Punkt (S) nicht schneiden.

9. Drehkolbenmaschine nach einem der vorhergehenden Ansprüche,
**dadurch gekennzeichnet, dass**
das zweite Zahnrad (6) an das Gehäuse (28) drehfest gekoppelt ist, wobei an einer Außenwandung (38) des zweiten Zahnrads (6) ein Zapfen (48) fest verbunden ist,
wobei der Zapfen (48) in einer Vertiefung (50) in der Innenwandung (30) geführt ist,
wobei die Vertiefung (50) kreisförmig ausgebildet ist.

10. Drehkolbenmaschine nach einem der vorhergehenden Ansprüche,
**dadurch gekennzeichnet, dass**
wenigstens eine Komponente (4, 6) aus der Gruppe von wenigstens ein erster Zahn (4) und wenigstens ein zweiter Zahn (6) eine Aussparung aufweist, so dass in einem vorbestimmten Drehwinkelbereich der wenigstens einen Komponente (4, 6) eine Überschneidung mit dem Zufluss (40) und/oder dem Abfluss (42) stattfindet.

## Claims

1. Rotary piston machine which operates as a pump, compressor or motor for liquid or gaseous medium, having a first gearwheel (4) with a first centre axis (I), having a second gearwheel (6) which is arranged so as to lie opposite the first gearwheel (4) with a second centre axis (II) and with a drive shaft (8) with a third centre axis (III) and a slide plane (10, 12) which is connected fixedly to the drive shaft (8),
the first centre axis (I) and the second centre axis (II) enclosing an angle (α3) which does not equal 180°,
the third centre axis (III) and at least one centre axis (I, II) from the group comprising first centre axis (I) and second centre axis (II) enclosing an angle (α1, α2) which does not equal 0° or 90°,
the slide plane (10, 12) and the centre axis (I, II) lying perpendicularly on one another,
the first gearwheel (4) having a first end face (14) with a first toothing system (16) with at least one first tooth (18), and the second gearwheel (6) having a second end face (20) with a second toothing system (22) with at least one second tooth (24),
a first number of first teeth (18) and a second number of second teeth (24) being different from one another, the first tooth (18) and the second tooth (24) being in engagement with one another in such a way that at least one working space (26) is formed by way of meshing of the teeth (18, 24),
a volume which is formed by way of the at least one working space (26) being changed by way of the meshing of the teeth (18, 24),
the at least one working space (26) being delimited by way of an inner wall (30) of spherical configuration of a housing (28),
it being possible for the at least one working space (26) to be connected to an inflow (40) and an outflow (42) for the medium,
**characterized**
**in that** a component (4, 6) from the group comprising first gearwheel (4) and second gearwheel (6) is coupled to the housing (28) in such a way that the component (4, 6) tumbles exclusively as a result of a rotation of the drive shaft (8),
**in that** the respectively other component (4, 6) from the group comprising first gearwheel (4) and second gearwheel (6) is coupled to the slide plane (10, 12) in such a way that the respectively other component (4, 6) rotates and tumbles as a result of a rotation of the drive shaft (8).

2. Rotary piston machine according to Claim 1, **characterized in that**
the first centre axis (I) and the third centre axis (III) enclose a first angle (α1),
the second centre axis (II) and the third centre axis (III) enclosing a second angle (α2),
the first angle (α1) and the second angle (α2) not equalling 0° or 90°.

3. Rotary piston machine according to Claim 2,
**characterized in that**
the first centre axis (I) and the second centre axis (II) lie in a common plane (E).

4. Rotary piston machine according to Claim 2 or 3, **characterized in that**,
starting from the third centre axis (III), the first angle (α1) rotates counter to the clockwise direction and the second angle (α2) rotates in the clockwise direction.

5. Rotary piston machine according to one of the preceding claims,
**characterized in that**
a second slide plane (12) is connected fixedly to the drive shaft (8),
the second slide plane (12) and the second centre axis (II) lying perpendicularly on one another,
the first slide plane (10) and the first gearwheel (4) being connected on one another and such that they can be rotated relative to one another,
the second slide plane (12) and the second gearwheel (6) being connected on one another and such that they can be rotated relative to one another.

6. Rotary piston machine according to one of the preceding claims,
**characterized in that**
the first centre axis (I), the second centre axis (II) and the third centre axis (III) intersect at a common point (S), the common point (S) being the centre point of the diameter (D) of the inner wall (30).

7. Rotary piston machine according to one of the preceding claims,
**characterized in that**
the first slide plane (10) and the second slide plane (12) intersect the common point (S).

8. Rotary piston machine according to one of Claims 1 to 6,
**characterized in that**
the first slide plane (10) and/or the second slide plane (12) do not intersect the common point (S).

9. Rotary piston machine according to one of the preceding claims,
**characterized in that**
the second gearwheel (6) is coupled fixedly onto the housing (28) so as to rotate with it,
a pin (48) being connected fixedly on an outer wall (38) of the second gearwheel (6),
the pin (48) being guided in a depression (50) in the inner wall (30),
the depression (50) being of circular configuration.

10. Rotary piston machine according to one of the preceding claims,
**characterized in that**
at least one component (4, 6) from the group of at least one first tooth (4) and at least one second tooth (6) has a cut-out, with the result that an overlap with the inflow (40) and/or the outflow (42) takes place in a predefined rotary angle range of the at least one component (4, 6).

## Revendications

1. Machine à piston rotatif fonctionnant en tant que pompe, compresseur ou moteur pour milieux liquides ou gazeux,
comprenant une première roue dentée (4) avec un premier axe médian (I), une deuxième roue dentée (6) disposée à l'opposé de la première roue dentée (4) avec un deuxième axe médian (II) et un arbre d'entraînement (8) avec un troisième axe médian (III), et un plan de glissement (10, 12) connecté fixement à l'arbre d'entraînement (8),
le premier axe médian (I) et le deuxième axe médian (II) formant un angle (α3) différent de 180°,
le troisième axe médian (III) et au moins un axe médian (I, II) du groupe du premier axe médian (I) et du deuxième axe médian (II) formant un angle (α1, α2) différent de 0° ou 90°,
le plan de glissement (10, 12) et l'axe médian (I, II) étant perpendiculaires l'un à l'autre,
la première roue dentée (4) présentant une première surface frontale (14) avec une première denture (16) avec au moins une première dent (18) et la deuxième roue dentée (6) présentant une deuxième surface frontale (20) avec une deuxième denture (22) avec au moins une deuxième dent (24), un premier nombre de premières dents (18) et un deuxième nombre de deuxièmes dents (24) étant différents l'un de l'autre,
la première dent (18) et la deuxième dent (24) étant en prise l'une avec l'autre de telle sorte qu'au moins un espace de travail (26) soit réalisé par un engrènement des dents (18, 24),
un volume formé par l'au moins un espace de travail (26) étant modifié par l'engrènement des dents (18, 24),
l'au moins un espace de travail (26) étant limité par une paroi interne (30) d'un boîtier (28) réalisée sous forme sphérique,
l'au moins un espace de travail (26) pouvant être connecté à une alimentation (40) et une sortie (42) pour le fluide,
**caractérisée en ce**
**qu'**un composant (4, 6) du groupe de la première roue dentée (4) et de la deuxième roue dentée (6) est accouplé au boîtier (28) de telle sorte que le composant (4, 6) oscille exclusivement par une rotation de l'arbre d'entraînement (8),
l'autre composant respectif (4, 6) du groupe de la première roue dentée (4) et de la deuxième roue dentée (6) est accouplé au plan de glissement (10, 12) de telle sorte que l'autre composant respectif (4, 6) tourne et oscille sous l'effet d'une rotation de l'arbre d'entraînement (8).

2. Machine à piston rotatif selon la revendication 1,
**caractérisée en ce que**
le premier axe médian (I) et le troisième axe médian (III) forment un premier angle (α1),
le deuxième axe médian (II) et le troisième axe médian (III) forment un deuxième angle (α2), le premier angle (α1) et le deuxième angle (α2) étant différents de 0° ou de 90°.

3. Machine à piston rotatif selon la revendication 2,
**caractérisée en ce que**
le premier axe médian (I) et le deuxième axe médian (II) sont situés dans un plan commun (E).

4. Machine à piston rotatif selon la revendication 2 ou 3,
**caractérisée en ce**
**qu'**en commençant à partir du troisième axe médian (III), le premier angle (α1) tourne dans le sens inverse des aiguilles d'une montre et le deuxième angle (α2) tourne dans le sens des aiguilles d'une montre.

5. Machine à piston rotatif selon l'une quelconque des revendications précédentes,
**caractérisée en ce**
**qu'**un deuxième plan de glissement (12) est connecté fixement à l'arbre d'entraînement (8), le deuxième plan de glissement (12) et le deuxième axe médian (II) étant perpendiculaires l'un à l'autre,
le premier plan de glissement (10) et la première roue dentée (4) étant connectés l'un à l'autre et de manière à pouvoir tourner l'un par rapport à l'autre,
le deuxième plan de glissement (12) et la deuxième roue dentée (6) étant connectés l'un à l'autre et de manière à pouvoir tourner l'un par rapport à l'autre.

6. Machine à piston rotatif selon l'une quelconque des revendications précédentes,
**caractérisée en ce que**
le premier axe médian (I), le deuxième axe médian (II) et le troisième axe médian (III) se coupent en un point commun (S), le point commun (S) étant le centre d'un diamètre (D) de la paroi interne (30).

7. Machine à piston rotatif selon l'une quelconque des revendications précédentes,
**caractérisée en ce que**
le premier plan de glissement (10) et le deuxième plan de glissement (12) passent par le point commun (S).

8. Machine à piston rotatif selon l'une quelconque des revendications 1 à 6,
**caractérisée en ce que**
le premier plan de glissement (10) et/ou le deuxième plan de glissement (12) ne passent pas dans le point commun (S).

9. Machine à piston rotatif selon l'une quelconque des revendications précédentes,
**caractérisée en ce que**
la deuxième roue dentée (6) est accouplée de manière solidaire en rotation au boîtier (28), un tourillon (48) étant connecté fixement à une paroi externe (38) de la deuxième roue dentée (6), le tourillon (48) étant guidé dans un renfoncement (50) dans la paroi interne (30), le renfoncement (50) étant réalisé sous forme circulaire.

10. Machine à piston rotatif selon l'une quelconque des revendications précédentes,
**caractérisée en ce**
**qu'**au moins un composant (4, 6) parmi le groupe d'au moins une première dent (4) et d'au moins une deuxième dent (6) présente un évidement de telle sorte qu'une intersection avec l'alimentation (40) et/ou la sortie (42) se produise dans une région d'angle de rotation prédéterminée de l'au moins un composant (4, 6).
